# EUROPÄISCHE PATENTSCHRIFT

(11) **EP 0 649 364 B1**
(45) Veröffentlichungstag und Bekanntmachung des Hinweises auf die Patenterteilung: **22.05.1996**
(21) Anmeldenummer: 93912936.7
(22) Anmeldetag: 09.06.1993
(51) Int. Cl.: B25C 5/02, B25C 5/16

(54) **HEFTKLAMMERGERÄT**
STAPLER
AGRAFEUSE

(30) Priorität: 04.07.1992 DE 4222002
(43) Veröffentlichungstag der Anmeldung: 26.04.1995
(73) Patentinhaber: Louis Leitz KG, D-70469 Stuttgart (DE)
(72) Erfinder: GROCH, Hans-Werner, D-70327 Stuttgart (DE); STEINER, Moritz, D-70195 Stuttgart (DE); BAUMGARTNER, Klaus, D-71067 Sindelfingen (DE); EISENHARDT, Joachim, D-99091 Erfurt (DE); SAHL, Wolfgang, D-99097 Erfurt (DE)
(74) Vertreter: Wolf, Eckhard, Dr.-Ing.
(86) Internationale Anmeldenummer: EP9301465
(87) Internationale Veröffentlichungsnummer: WO9401253

(56) Entgegenhaltungen:
- DE-B- 1 151 243
- DE-C- 641 992
- DE-C- 722 402
- GB-A- 2 128 127
- US-A- 2 279 584

## Beschreibung

Die Erfindung betrifft ein Heftklammergerät mit einem langgestreckten, in seinem vorderen Bereich eine Amboßplatte tragenden Bodenteil, mit einem an einem Lagerbock im rückwärtigen Bereich des Bodenteils um eine Querachse begrenzt verschwenkbaren, nach dem Oberladerprinzip arbeitenden Klammermagazin, mit einem in einer Schubführung des Klammermagazins geführten, zu dessen Kopfteil hin federunterstützten Klammerschieber, mit einem um die Querachse gegenüber dem Klammermagazin und dem Bodenteil um etwa 180° von einer Schließstellung in eine aufgeklappte Ladestellung unter Mitnahme des Klammerschiebers verschwenkbaren, eine federunterstützte Magazinabdeckung und einen in das Kopfteil des Klammermagazins eingreifenden Treiber tragenden Kappenteil, welches in seiner aufgeklappten Stellung unter der Einwirkung einer auf den Klammerschieber wirkenden Zugfeder oder Zuglasche steht, und mit einem Rastmechanismus zum lösbaren Verrasten des Kappenteils am Bodenteil in seiner Ladestellung.

Ein Heftklammergerät dieser Art ist durch offenkundige Vorbenutzung auf dem Markt bekannt geworden. Ähnliche Heftklammergeräte, die jedoch keinen Rastmechanismus zum lösbaren Verrasten des Kappenteils in seiner aufgeklappten Ladestellung aufweisen, sind aus den GB-A-2 128 127 und DE-B-1 151 243 bekannt.

Bei als Oberlader ausgebildeten Heftklammergeräten der vorstehenden Art werden die im Klammermagazin befindlichen Heftklammern mit Hilfe des Klammerschiebers unter der Einwirkung einer Feder in Richtung Kopfteil geschoben, so daß im Kopfteil immer eine Heftklammer zum Ausstoßen durch den Treiber bereit steht. Zum Nachfüllen wird das Kappenteil um die Querachse in seine um 180° aufgeklappte Ladestellung geklappt und dabei der Klammerschieber entgegen der Federkraft in der Schubführung des Klammermagazins mitgenommen. Der Schieberrückzug erfolgt dabei entweder über eine Zugfeder oder eine Zuglasche. In beiden Fällen steht das Kappenteil unter der unmittelbaren oder mittelbaren Einwirkung der auf den Klammerschieber wirkenden Feder, die versucht, das Kappenteil in seine Schließstellung zurückzuschwenken. Um ein ungewolltes Zurückschwenken des Kappenteils zu vermeiden, ist es bereits bekannt, das Kappenteil in seiner aufgeklappten Ladestellung mittels eines Rastmechanismus mit dem Bodenteil lösbar zu verrasten. Hierzu wird beispielsweise die in der Schließstellung oberhalb der Querachse befindliche querverlaufende Unterkante der Kappenteilrückwand in der aufgeklappten Ladestellung an einer in entsprechendem Abstand unterhalb der Querachse befindlichen Raststelle des Lagerbocks eingerastet. Bei der Schwenkbewegung des Kappenteils kommt es dabei zu einer zangenartigen Schließbewegung der Kappenrückwand und von deren Querkante, wodurch bei ungeschickter Handhabung ein Finger eingeklemmt und verletzt werden kann. Dies ist vor allem dann der Fall, wenn der untere Bereich des Bodenteils an seinem rückseitigen Ende über den Lagerbock hinaussteht, was bei vielen bekannten Heftgeräten der Fall ist. Oft steht auch das Kappenteil klammerartig über den Lagerbock über, so daß zusätzlich auch in der Betätigungsstellung eine Verletzungsgefahr durch Einklemmen des Fingers beim Zurückschwenken des Kappenteils von seiner Betätigungsstellung in seine Ruhestellung besteht.

Ausgehend hiervon liegt der Erfindung die Aufgabe zugrunde, das bekannte Heftklammergerät der eingangs angegebenen Art dahingehend zu verbessern, daß eine sichere Handhabung beim Ladevorgang ohne Verletzungsgefahr gewährleistet ist.

Zur Lösung dieser Aufgabe werden die in den Patentansprüchen 1 und 6 angegebenen Merkmalskombinationen vorgeschlagen. Weitere vorteilhafte Ausgestaltungen und Weiterbildungen der Erfindung ergeben sich aus den abhängigen Ansprüchen.

Die erfindungsgemäße Lösung geht vor allem von dem Gedanken aus, daß das Bodenteil auf der Rückseite des Lagerbocks durch eine rückwärtige, vorzugsweise vertikale Begrenzungswand begrenzt ist, daß die Querachse im wesentlichen in der durch die Außenfläche der rückwärtigen Begrenzungswand aufgespannten Ebene verläuft, daß das Kappenteil an seinem rückwärtigen Ende eine zur Querachse koaxiale, die Querachse abschnittsweise scharnierartig umgreifende, über die Ebene der rückwärtigen Begrenzungswand überstehende teilzylindrische Lagerabdeckung aufweist, und daß zwischen der bodenteilseitigen rückwärtigen Begrenzungswand und dem Kappenteil ein schmaler Durchtrittsspalt für die teilzylindrische Lagerabdeckung angeordnet ist.

Gemäß einer bevorzugten Ausgestaltung der Erfindung weist der Durchtrittsspalt eine beim Verschwenken des Kappenteils unveränderliche Spaltweite auf, die im gesamten Schwenkbereich kleiner als 4 mm sein sollte, um ein Einklemmen eines Fingers in jedem Falle zu vermeiden.

Gemäß einer weiteren vorteilhaften Ausgestaltung der Erfindung ist ein an der Außenfläche eines teilzylindrischen Lagerabdeckungsabschnitts angeordneter, beim verschwenken des Kappenteils durch den Durchtrittsspalt hindurchschwenkbarer Rastnocken sowie eine am Bodenteil oder Lagerbock angeordnete, den Rastnocken in der aufgeklappten Ladestellung des Kappenteils aufnehmende Raststufe oder -ausnehmung vorgesehen. Diese Art der Rastverbindung ist vor allem für Oberlader-Geräte mit Federrückzug geeignet.

Bei Oberlader-Heftgeräten, bei denen der Schieberückzug mit Hilfe einer Zuglasche erfolgt, die an ihrem einen Ende an der Magazinabdeckung angelenkt ist und mit ihrem anderen Ende in das durch zwei Seitenwände begrenzte Klammermagazin eingreift und in einer Schubführung des Klammermagazins geführt ist, wird gemäß der Erfindung vorgeschlagen, daß im rückwärtigen, oberkantennahen Bereich der Magazin-Seitenwände in das Klammermagazin eingreifende Rastorgane vorgesehen sind, hinter die die Zuglasche in ihrer Endstellung bei aufgeklapptem Kappenteil mit den Seitenkanten eines in das Klammermagazin eintauchenden Laschenteils einrastbar ist. Die Rastorgane können dabei als in die Seitenwände eingeformte Prägenocken ausgebildet sein, wobei das Klammermagazin an seinen Seitenwänden beim Rastvorgang elastisch aufweitbar ist. Gemäß einer bevorzugten Ausgestaltung der Erfindung sind die Rastorgane als durch Querbohrungen in den Seitenwänden hindurchgreifende und in diesen gelagerte Rastkugeln ausgebildet, die auf der Außenseite der Seitenwände gegen ein elastisch biegsames oder nachgiebiges, vorzugsweise als metallisches Rahmenteil ausgebildetes Widerlager anliegen. Um ein Herausfallen der Rastkugeln zu vermeiden, sind angeprägte Querbohrungen auf der Seitenwand-Innenseite vorgesehen.

Im folgenden wird die Erfindung anhand zweier in der Zeichnung in schematischer Weise dargestellter Ausführungsbeispiele näher erläutert. Es zeigen:
- Fig. 1a und b: eine Seitenansicht und eine Rückseitenansicht eines als Oberlader ausgebildeten Heftklammergeräts;
- Fig. 2a und b: Längsschnitte durch ein als Oberlader mit Federrückzug ausgebildetes Heftklammergerät bei geschlossenem und aufgeklapptem Kappenteil;
- Fig. 3: einen vergrößerten Ausschnitt aus Fig. 2b;
- Fig. 4a und b: Längsschnitte durch ein als Oberlader mit Laschenrückzug ausgebildetes Heftklammergerät bei geschlossenem und aufgeklapptem Kappenteil und
- Fig. 5a und b: eine Schnittdarstellung des Bodenteils des Heftklammergeräts nach Fig. 3b im Bereich der Rastverbindung zwischen Zuglasche und Klammermagazin mit Prägenocken bzw. Rastkugeln.

Die in der Zeichnung dargestellten Heftklammergeräte bestehen im wesentlichen aus einem langgestreckten, in seinem vorderen Bereich eine Amboßplatte 10 aufweisenden und in seinem rückwärten Bereich einen Lagerbock 12 tragenden Bodenteil 14, einem am Lagerbock 12 um eine Querachse 16 von einer vom Bodenteil 14 abgehobenen Ruhestellung mit seinem Kopfteil 20 in Richtung Amboßplatte 10 entgegen der Kraft einer Feder 18 begrenzt verschwenkbaren Klammermagazin 22, einem in einer Schubführung 24 des Klammermagazins 22 geführten, in Richtung Kopfteil 20 von einer Feder 26 unterstützten Klammerschieber 28, sowie einem um die Querachse 16 gegenüber dem Klammermagazin 22 und dem Bodenteil 14 um etwa 180° von einer Schließstellung (Fig. 2a, 4a) in eine aufgeklappte Ladestellung (Fig. 2b, 4b) unter Mitnahme des Klammerschiebers 28 verschwenkbaren, eine durch eine Feder 30 unterstützte Magazinabdeckung 31 und einen in das Kopfteil 20 des Klammermagazins 22 eingreifenden Treiber 32 tragenden Kappenteil 34. Bei dem in Fig. 4a und b gezeigten Ausführungsbeispiel ist zusätzlich eine Zuglasche 36 vorgesehen, die mit ihrem einen Ende mittels eines Gelenks 38 an der Magazinabdeckung 31 und mit ihrem anderen Ende 40 in einer Schubführung 41 des Klammermagazins 22 geführt ist, und die beim Aufklappen des Kappenteils 34 gegen den Klammerschieber 28 anschlägt und diesen entgegen der Kraft der Feder 26 in seine von den Heftklammern 43 abgehobene Endstellung mitnimmt.

Das Bodenteil 14 ist auf der Rückseite des Lagerbocks 12 durch eine rückwärtige Begrenzungswand 42 begrenzt. Wie aus Fig. 2a und b sowie Fig. 4a und b zu ersehen ist, verläuft die Querachse 16 im wesentlichen in der durch die senkrechte Außenfläche der rückwärtigen Begrenzungswand 42 aufgespannten Ebene. Andererseits weist das aus Kunststoff bestehende Kappenteil 34 an seinem rückwärtigen Ende eine zur Querachse 16 koaxiale, die Querachse 16 abschnittsweise scharnierartig umgreifende, über die Ebene der rückwärtigen Begrenzungswand nach außen überstehende teilzylindrische Lagerabdeckung 44 auf. Zwischen der Begrenzungswand 42 und dem Kappenteil 34 befindet sich ein schmaler Durchtrittsspalt 46 für die teilzylindrische Lagerabdeckung 44, dessen Spaltweite weniger als 4 mm beträgt und beim Verschwenken des Kappenteils konstant bleibt. Außerhalb der teilzylindrischen Lagerabdeckung 44 weist das Kappenteil 34 an seinem rückwärtigen Ende ein im geschlossenen Zustand des Kappenteils mit der bodenteilseitigen Begrenzungswand 42 fluchtendes Wandstück 48 auf, an dessen Unterkante die Lagerabdeckung 44 angeformt ist.

Bei dem in Fig. 2a, b und 3 gezeigten Ausführungsbeispiel ist an einem Abschnitt der teilzylindrischen Lagerabdeckung 44 ein nach außen überstehender Rastnocken 50 angeformt, der bei geschlossenem Kappenteil 34 nach außen übersteht und beim Öffnen des Kappenteils 34 durch den Durchtrittsspalt 46 hindurchgelangt und hinter eine Raststufe 52 der bodenteilseitigen Zwischenwand 54 einrastet. Dadurch wird sichergestellt, daß das unter Federzug stehende aufgeklappte Kappenteil 34 beim Ladevorgang nicht versehentlich zuklappen kann. Diese Rastvorrichtung ist vor allem für die relativ leichten Oberlader-Heftgeräte mit Federrückzug 26 des Klammerschiebers 28 geeignet.

Bei dem in Fig. 4a, b und 5a, b gezeigten Ausführungsbeispiel eines Oberladergeräts mit Zuglaschenrückzug 36 des Klammerschiebers 28 besteht die Rastvorrichtung für das aufgeklappte Kappenteil 34 aus zwei im rückwärtigen Teil in das Klammermagazin 22 eingreifenden Rastorganen 56, hinter die die Zuglasche 36 in ihrer Endstellung bei aufgeklapptem Kappenteil 44 mit den Seitenkanten ihres in das Klammermagazin 22 eintauchenden Laschenteils 40 einrastbar ist. Die Rastorgane 56 können dabei entweder als in den Seitenwänden 58 des Klammermagazins 22 eingeformte Prägenocken (Fig. 5a) oder als durch Querbohrungen in den Seitenwänden 58 hindurchgreifende und auf der Außenseite durch ein elastisch biegsames oder nachgiebiges Widerlager 60 abgestützte Rastkugeln (Fig. 5b) ausgebildet sein. Im letzteren Falle sind die Querbohrungen auf der Seitenwand-Innenseite zweckmäßig kegelförmig verprägt.

Zusammenfassend ist folgendes festzustellen: Die Erfindung bezieht sich auf ein Heftklammergerät mit einem an einem Lagerbock 12 des Bodenteils 14 begrenzt schwenkbar gelagerten Klammermagazin 22 und einem gegenüber dem Klammermagazin 22 und dem Bodenteil 14 um etwa 180° von einer Schließstellung in eine aufgeklappte Ladestellung verschwenkbaren, eine Magazinabdeckung 31 und einen in das Klammermagazin 22 eingreifenden Treiber 32 tragenden Kappenteil 34. Erfindungsgemäß ist das Bodenteil 14 auf der Rückseite des Lagerbocks 12 durch eine rückwärtige Begrenzungswand 42 begrenzt, während die Schwenkachse 16 des Klammermagazins 22 und des Kappenteils 34 im wesentlichen in der durch die Außenfläche der rückwärtigen Begrenzungswand 42 aufgespannten Ebene verläuft. Andererseits ist das Kappenteil 34 an seinem rückwärtigen Ende 48 mit einer zur Schwenkachse 16 koaxialen, die Schwenkachse abschnittsweise scharnierartig umgreifenden teilzylindrischen Lagerabdeckung 44 versehen, die durch einen schmalen, beim Verschwenken des Kappenteils 34 in seiner Spaltweite unveränderlichen Durchtrittsspalt 46 zwischen Begrenzungswand 42 und Kappenteil 34 hindurchgreift. An einem Abschnitt der teilzylindrischen Lagerabdeckung 44 kann ein Rastnocken 50 vorgesehen werden, der bei aufgeklapptem Kappenteil 34 an einer im Inneren des Lagerbocks angeordneten Raststufe 52 einrastbar ist.

## Patentansprüche

1. Heftklammergerät mit einem langgestreckten, in seinem vorderen Bereich eine Amboßplatte (10) tragenden Bodenteil (14), mit einem an einem Lagerbock (12) im rückwärtigen Bereich des Bodenteils (14) um eine Querachse (16) begrenzt verschwenkbaren, nach dem Oberladerprinzip arbeitenden Klammermagazin (22), mit einem in einer Schubführung (24) des Klammermagazins (22) geführten, zu dessen Kopfteil (20) hin federunterstützten Klammerschieber (28), mit einem um die Querachse (16) gegenüber dem Klammermagazin (22) und dem Bodenteil (14) um etwa 180° von einer Schließstellung in eine aufgeklappte Ladestellung unter Mitnahme des Klammerschiebers (28) verschwenkbaren, eine federunterstützte Magazinabdeckung (31) und einen in das Kopfteil (20) des Klammermagazins (22) eingreifenden Treiber (32) tragenden Kappenteil (34), welches in seiner aufgeklappten Stellung unter der Einwirkung einer auf den Klammerschieber wirkenden Zugfeder oder Zuglasche steht, und mit einem Rastmechanismus (50, 52; 40, 56) zum lösbaren Verrasten des Kappenteils (34) in seiner Ladestellung, **dadurch gekennzeichnet**, daß das Bodenteil (14) auf der Rückseite des Lagerbocks (12) durch eine rückwärtige Begrenzungswand (42) begrenzt ist, daß die Querachse (16) im wesentlichen in der durch die Außenfläche der rückwärtigen Begrenzungswand (42) aufgespannten Ebene verläuft, daß das Kappenteil (34) an seinem rückwärtigen Ende (48) eine zur Querachse (16) koaxiale, die Querachse (16) abschnittsweise scharnierartig umgreifende, über die Ebene der rückwärtigen Begrenzungswand (42) überstehende teilzylindrische Lagerabdeckung (44) aufweist, und daß zwischen der bodenteilseitigen rückwärtigen Begrenzungswand (42) und dem Kappenteil (34) ein schmaler Durchtrittsspalt (46) für die teilzylindrische Lagerabdeckung (44) angeordnet ist.

2. Heftklammergerät nach Anspruch 1, **dadurch gekennzeichnet**, daß der Durchtrittsspalt (46) eine beim Verschwenken des Kappenteils (34) unveränderliche Spaltweite aufweist.

3. Heftklammergerät nach Anspruch 1 oder 2, **dadurch gekennzeichnet**, daß der Durchtrittsspalt über den gesamten Schwenkbereich des Kappenteils (34) eine Spaltweite von weniger als 4 mm aufweist.

4. Heftklammergerät nach einem der Ansprüche 1 bis 3, **dadurch gekennzeichnet**, daß der Rastmechanismus einen an der Außenfläche eines teilzylindrischen Lagerabdeckungs-Abschnitts (44) angeformten, beim Verschwenken durch den Durchtrittsspalt (46) hindurchschwenkbaren Rastnocken (50) und eine am Bodenteil (14) oder Lagerbock (12) angeordnete, den Rastnocken (50) in der aufgeklappten Ladestellung des Kappenteils (34) aufnehmende Raststufe oder -ausnehmung aufweist.

5. Heftklammergerät nach einem der Ansprüche 1 bis 4 mit einer an ihrem einen Ende (38) an der Magazinabdeckung (31) angelenkten und mit ihrem anderen Ende (40) in das durch zwei Seitenwände (58) begrenzte Klammermagazin (22) eingreifenden und in einer Schubführung des Klammermagazins (22) geführten, beim Aufklappen des Kappenteils (34) gegen den Klammerschieber (28) anschlagenden und diesen entgegen der Kraft einer Feder (26) in seine von den Heftklammern (43) abgehobene Endstellung mitnehmenden Zuglasche (36), **gekennzeichnet durch** im rückwärtigen, oberkantennahen Bereich der Seitenwände (58) in das Klammermagazin (22) eingreifende Rastorgane (56), hinter die die Zuglasche (36) mit den Seitenkanten eines in das Klammermagazin (22) eintauchenden Laschenteils (40) einrastbar ist.

6. Heftklammergerät mit einem langgestreckten, in seinem vorderen Bereich eine Amboßplatte (10) tragenden Bodenteil (14), mit einem an einem Lagerbock (12) im rückwärtigen Bereich des Bodenteils (14) um eine Querachse (16) von einer angehobenen Ruhestellung mit seinem Kopfteil (20) in Richtung Amboßplatte (10) entgegen der Kraft einer Feder (18) in einer Betätigungsstellung begrenzt verschwenkbaren, nach dem Oberladerprinzip arbeitenden Klammermagazin (22), mit einem in einer Schubführung (24) des Klammermagazins (22) geführten, in Richtung Kopfteil (20) federunterstützten Klammerschieber (28), mit einem um die Querachse (16) gegenüber dem Klammermagazin (22) und dem Bodenteil (14) um etwa 180° von einer Schließstellung in eine aufgeklappte Ladestellung unter Mitnahme des Klammerschiebers (28) verschwenkbaren, eine federunterstützte Magazinabdeckung (31) und einen in das Kopfteil (20) des Klammermagazins (22) eingreifenden Treiber (32) tragenden Kappenteil (34), mit einem Rastmechanismus (50, 52; 40, 56) zum lösbaren Verrasten des Kappenteils (34) in seiner Ladestellung, und mit einer an ihrem einen Ende (38) an der Magazinabdeckung (31) angelenkten und mit ihrem anderen Ende (40) in das durch zwei Seitenwände (58) begrenzte Klammermagazin (22) eingreifenden und in einer Schubführung des Klammermagazins (22) geführten, beim Aufklappen des Kappenteils (34) gegen den Klammerschieber (28) anschlagenden und diesen entgegen der Kraft einer Feder (26) in seine von den Heftklammern (43) abgehobene Endstellung mitnehmenden Zuglasche (36), **gekennzeichnet durch** im rückwärtigen, oberkantennahen Bereich der Seitenwände (58) in das Klammermagazin (22) eingreifende Rastorgane (56), hinter die die Zuglasche (36) mit den Seitenkanten eines in das Klammermagazin (22) eintauchenden Laschenteils (40) einrastbar ist.

7. Heftklammergerät nach Anspruch 5 oder 6, **dadurch gekennzeichnet**, daß die Rastorgane (56) als in den Seitenwänden (58) eingeformte Prägenocken ausgebildet sind.

8. Heftklammergerät nach Anspruch 7, **dadurch gekennzeichnet**, daß das Klammermagazin (22) an seinen Seitenwänden (58) elastisch aufweitbar ist.

9. Heftklammergerät nach Anspruch 5 oder 6, **dadurch gekennzeichnet**, daß die Rastorgane (56) als durch Querbohrungen in den Seitenwänden (58) hindurchgreifende und in diesen gelagerte Rastkugeln ausgebildet sind.

10. Heftklammergerät nach Anspruch 9, **dadurch gekennzeichnet**, daß die Rastkugeln (56) auf der Außenseite der Seitenwände (58) gegen ein elastisch biegsames oder nachgiebiges, vorzugsweise als metallisches Rahmenteil ausgebildetes Widerlager (60) anliegen.

11. Heftklammergerät nach Anspruch 9 oder 10, **dadurch gekennzeichnet**, daß die Querbohrungen auf der Seitenwand-Innenseite kegelförmig verprägt sind.

## Claims

1. Stapler, having an elongated base part (14) carrying an anvil plate (10) in its front region, having a top-loading staple magazine (22) capable of swivelling to a limited extent about a transverse axis (16) on a bearing block (12) in the rear region of the base part (14), having a staple pusher (28) guided in a push guideway (24) of the staple magazine (22) and spring-loaded towards the head part (20) of said magazine, having a cap part (34), which is capable of swivelling relative to the staple magazine (22) and the base part (14) through approximately 180° about the transverse axis (16) out of a closed position into a hinged-open loading position, simultaneously driving the staple pusher (28), and carries a spring-loaded magazine cover (31) and a driver (32), which engages into the head part (20) of the staple magazine (22), and in its hinged-open position is subject to the action of a tension spring or towing eye acting upon the staple pusher, and having a detent mechanism (50, 52; 40, 56) for releasably locking the cap part (34) in its loading position, **characterized in that** the base part (14) to the rear of the bearing block (12) is delimited by a rear boundary wall (42), that the transverse axis (16) extends substantially in the plane defined by the outer surface of the rear boundary wall (42), that the cap part (34) at its rear end (48) has a part-cylindrical bearing cover (44) which is coaxial to the transverse axis (16), engages in sections like a hinge around the transverse axis (16) and projects beyond the plane of the rear boundary wall (42), and that disposed between the rear boundary wall (42) of the base part and the cap part (34) is a narrow gap (46) through which the part-cylindrical bearing cover (44) may pass.

2. Stapler according to claim 1, **characterized in that** the gap (46) has a gap width which remains constant during swivelling of the cap part (34).

3. Stapler according to claim 1 or 2, **characterized in that** the gap over the entire swivelling range of the cap part (34) has a gap width of less than 4 mm.

4. Stapler according to one of claims 1 to 3, **characterized in that** the detent mechanism comprises a detent cam (50), which is formed on the outer surface of a part-cylindrical bearing cover portion (44) and during swivelling may swivel through the gap (46), and a detent shoulder or recess, which is disposed on the base part (14) or bearing block (12) and receives the detent cam (50) in the hinged-open loading position of the cap part (34).

5. Stapler according to one of claims 1 to 4, having a towing eye (36) which is coupled at one end (38) to the magazine cover (31) and engages with its other end (40) into the staple magazine (22) delimited by two side walls (58), is guided in a push guideway of the staple magazine (22) and, when the cap part (34) is hinged open, strike against the staple pusher (28) and drives it counter to the action of a spring (26) into its end position, in which it is lifted off the staples (43), **characterized by** detent members (56) which engage in the rear region, close to the top edge, of the side walls (58) into the staple magazine (22) and behind which the towing eye (36) is latchable with the side edges of an eye part (40) which dips into the staple magazine (22).

6. Stapler, having an elongated base part (14) carrying an anvil plate (10) in its front region, having a top-loading staple magazine (22) which in an operating position is capable of swivelling on a bearing block (12) in the rear region of the base part (14) to a limited extent counter to the action of a spring (18) about a transverse axis (16) out of a raised position of rest with its head part (20) towards the anvil plate (10), having a staple pusher (28) guided in a push guideway (24) of the staple magazine (22) and spring-loaded towards the head part (20), having a cap part (34), which is capable of swivelling relative to the staple magazine (22) and the base part (14) through approximately 180° about the transverse axis (16) out of a closed position into a hinged-open loading position, simultaneously driving the staple pusher (28), and carries a spring-loaded magazine cover (31) and a driver (32) which engages into the head part (20) of the staple magazine (22), having a detent mechanism (50, 52; 40, 56) for releasably locking the cap part (34) in its loading position, and having a towing eye (36), which is coupled at one end (38) to the magazine cover (31) and engages with its other end (40) into the staple magazine (22) delimited by two side walls (58) and is guided in a push guideway of the staple magazine (22) and, when the cap part (34) is hinged open, strikes against the staple pusher (28) and drives it counter to the action of a spring (26) into its end position, in which it is lifted off the staples (43), **characterized by** detent members (56) which engage in the rear region, close to the top edge, of the side walls (58) into the staple magazine (22) and behind which the towing eye (36) is latchable with the side edges of an eye part (40) which dips into the staple magazine (22).

7. Stapler according to claim 5 or 6, **characterized in that** the detent members (56) take the form of stamped cams formed in the side walls (58).

8. Stapler according to claim 7, **characterized in that** the staple magazine (22) is elastically expandable at its side walls (58).

9. Stapler according to claim 5 or 6, **characterized in that** the detent members (56) take the form of detent balls which engage through and are supported in transverse bores in the side walls (58).

10. Stapler according to claim 9, **characterized in that** the detent balls (56) rest at the outside of the side walls (58) against an elastically flexible or compliant abutment (60) preferably in the form of a metal frame part.

11. Stapler according to claim 9 or 10, **characterized in that** the transverse bores on the inside of the side walls are stamped in a cone-shaped manner.

## Revendications

1. Agrafeuse comprenant un élément de fond (14) allongé portant dans sa partie antérieure une plaque d'enclume (10), un chargeur d'agrafes (22) fonctionnant d'après le principe du chargement par le dessus, monté sur un support (12) dans la partie postérieure de l'élément de fond (14), de façon a pouvoir pivoter de manière limitée autour d'un axe transversal (16), un poussoir d'agrafes (28) guidé dans un guide de poussage (24) du chargeur d'agrafes (22) et sollicité par un ressort en direction de l'élément de tête (20) de celui-ci, un élément de capuchon (34) qui, à partir d'une position de fermeture, peut être pivoté d'environ 180° autour de l'axe transversal (16) par rapport au chargeur d'agrafes (22) et à l'élément de fond (14) dans une position de chargement ouverte, avec entraînement du poussoir d'agrafes (28), et porte un recouvrement de chargeur (31) commandé par ressort et un chassoir (32) qui s'engage dans l'élément de tête (20) du chargeur d'agrafes (22), ledit élément de capuchon étant soumis, dans sa position ouverte, à l'action d'un ressort ou d'une patte de traction agissant sur le poussoir d'agrafes, et un mécanisme d'encliquetage (50, 52; 40, 56) pour le verrouillage amovible de l'élément de capuchon (34) dans sa position de chargement, **caractérisée en ce** que l'élément de fond (14) est délimité sur le coté arrière du support (12) par une paroi périphérique postérieure (42), que l'axe transversal (16) s'étend sensiblement dans le plan défini par la surface extérieure de la paroi périphérique postérieure (42), que l'élément de capuchon (34) présente à son extrémité postérieure (48) un recouvrement de palier (44) partiellement cylindrique orienté coaxialement à l'axe transversal (16), qui enveloppe l'axe transversal (16) par sections à la manière d'une charnière et dépasse du plan de la paroi périphérique postérieure (42), et que du côté élément de fond, entre la paroi périphérique postérieure (42) et l'élément de capuchon (34), est prévue une étroite fente de passage (46) pour le recouvrement de palier (44) de forme partiellement cylindrique.

2. Agrafeuse selon la revendication 1, caractérisée en ce que la fente de passage (46) présente une largeur de fente invariable lors du pivotement de l'élément de capuchon (34).

3. Agrafeuse selon la revendication 1 ou 2, caractérisée en ce que la fente de passage présente sur toute la plage de pivotement de l'élément de capuchon (34) une largeur de fente inférieure à 4 mm.

4. Agrafeuse selon l'une des revendications 1 à 3, caractérisée en ce que le mécanisme d'encliquetage présente un ergot d'arrêt (50) conformé sur la surface extérieure de la partie partiellement cylindrique (44) du recouvrement de palier et pouvant passer par la fente de passage (46), et un gradin ou évidement d'arrêt disposé sur l'élément de fond (14) ou sur le support (12) et recevant l'ergot d'arrêt (50) dans la position de chargement ouverte de l'élément de capuchon (34).

5. Agrafeuse selon l'une des revendications 1 à 4, comprenant une patte de traction (36) dont l'une des extrémités (38) est articulée sur le recouvrement de chargeur (31) et dont l'autre extrémité (40) s'engage dans le chargeur d'agrafes (22) délimité par deux parois latérales (58), qui est guidée dans un guide de poussage du chargeur d'agrafes (22), bute lors de l'ouverture de l'élément de capuchon (34) contre le poussoir d'agrafes (28) et entraîne celui-ci, contre la force d'un ressort (26), dans sa position extrême dans laquelle il est dégagé des agrafes (43), caractérisée en ce qu'elle comprend des organes d'encliquetage (56) qui s'engagent dans le chargeur d'agrafes (22), dans la région postérieure des parois latérales (58), à proximité du bord supérieur, et derrière lesquels la patte de traction (36) peut se verrouiller avec un élément de patte (40) dont les bords latéraux plongent dans le chargeur d'agrafes (22).

6. Agrafeuse, comprenant un élément de fond (14) allongé portant dans sa partie antérieure une plaque d'enclume (10), un chargeur d'agrafes (22) fonctionnant d'après le principe du chargement par le dessus, monté sur un support (12) dans la partie postérieure de l'élément de fond (14), qui, dans une position de manoeuvre, peut pivoter de manière limitée avec son élément de tête (20), contre la force d'un ressort (18), autour d'un axe transversal (16), à partir d'une position de repos relevée en direction de la plaque d'enclume (10), un poussoir d'agrafes (28) guidé dans un guide de poussage (24) du chargeur d'agrafes (22) et sollicité par un ressort en direction de l'élément de tête (20), un élément de capuchon (34) qui, à partir d'une position de fermeture, peut être pivoté d'environ 180° autour de l'axe transversal (16) par rapport au chargeur d'agrafes (22) et à l'élément de fond (14), dans une position de chargement ouverte, avec entraînement du poussoir d'agrafes (28), et porte un recouvrement de chargeur (31) commandé par ressort et un chassoir (32) qui s'engage dans l'élément de tête (20) du chargeur d'agrafes (22), un mécanisme d'encliquetage (50, 52; 40, 56) pour le verrouillage amovible de l'élément de capuchon (34) dans sa position de chargement, et une patte de traction (36) dont l'une des extrémités (38) est articulée sur le recouvrement de chargeur (31) et dont l'autre extrémité (40) s'engage dans le chargeur d'agrafes (22) délimité par deux parois latérales (58), qui est guidée dans un guide de poussage du chargeur d'agrafes (22), bute lors de l'ouverture de l'élément de capuchon (34) contre le poussoir d'agrafes (28) et entraîne celui-ci, contre la force d'un ressort (26), dans sa position extrême dans laquelle il est dégagé des agrafes (43), caractérisée en ce qu'elle comprend des organes d'encliquetage (56) qui s'engagent dans le chargeur d'agrafes (22), dans la région postérieure des parois latérales (58), et derrière lesquels la patte de traction (36) peut se verrouiller avec un élément de patte (40) dont les bords latéraux plongent dans le chargeur d'agrafes (22).

7. Agrafeuse selon la revendication 5 ou 6, caractérisée en ce que les organes d'encliquetage (56) sont réalises sous la forme de bossages matrices dans les parois latérales (58).

8. Agrafeuse selon la revendication 7, caractérisée en ce que le chargeur d'agrafes (22) peut être élargi élastiquement sur ses parois latérales (58).

9. Agrafeuse selon la revendication 5 ou 6, caractérisée en ce que les organes d'encliquetage (56) sont réalises sous la forme de billes d'arrêt traversant des alésages transversaux dans les parois latérales (58) et logées dans ceux-ci.

10. Agrafeuse selon la revendication 9, caractérisée en ce que les billes d'arrêt (56) sont appliquées sur le côté extérieur des parois latérales (58) contre une butée (60) élastique flexible ou souple, conformée de préférence en élément de cadre métallique.

11. Agrafeuse selon la revendication 9 ou 10, caractérisée en ce que les alésages transversaux présentent sur la surface intérieure des parois latérales des bossages coniques.
